# EUROPÄISCHE PATENTSCHRIFT

(11) **EP 4 237 197 B1**
(45) Veröffentlichungstag und Bekanntmachung des Hinweises auf die Patenterteilung: **17.12.2025**
(21) Anmeldenummer: 21801463.7
(22) Anmeldetag: 26.10.2021
(51) Int. Cl.: B25B 13/10, B25B 15/00, B25F 1/02, B25F 1/04

(54) **SCHRAUBENDREHEREINSATZ**
SCREWDRIVER INSERT
INSERT DE TOURNEVIS

(30) Priorität: 28.10.2020 DE 102020128348; 09.02.2021 DE 102021102937
(43) Veröffentlichungstag der Anmeldung: 06.09.2023
(73) Patentinhaber: Wera Werkzeuge GmbH, 42349 Wuppertal (DE)
(72) Erfinder: PISTOR, Oliver, 42349 Wuppertal (DE)
(74) Vertreter: Grundmann, Dirk
(86) Internationale Anmeldenummer: PCT/EP2021/079598
(87) Internationale Veröffentlichungsnummer: WO 2022/090183

(56) Entgegenhaltungen:
- DE-A1- 102006 030 420
- FR-A5- 2 176 267
- GB-A- 2 390 317
- US-A1- 2019 111 548

## Beschreibung

### Gebiet der Technik

Die Erfindung betrifft ein Schraubwerkzeug mit einem sich in der Richtung einer Achse erstreckenden länglichen Schaft, der zumindest an einem seiner beiden Enden ein erstes Abtriebsprofil zum Einstecken in eine Schraubwerkzeugeinstecköffnung einer Schraube aufweist.

### Stand der Technik

Schraubendrehereinsätze sind beispielsweise bekannt aus der DE 10 2012 103 678 B4. Ein Schraubendrehereinsatz besitzt einen Einsteckschaft, der in eine Mehrkantöffnung eines Bithalters eingesteckt werden kann. Der Einsteckschaft kann einen hexagonalen Querschnitt aufweisen. Das dem Einsteckschaft gegenüberliegende Ende des Schraubendrehereinsatzes bildet ein Abtriebsprofil zum Einstecken in eine Schraubwerkzeugeinstecköffnung einer Schraube aus.

Aus der DE 10 2007 041 574 A1 ist ein Schraubwerkzeug bekannt, das an seinen voneinander weg weisenden Enden jeweils Abtriebsprofile aufweist. Die Abtriebsprofile haben verschiedene Größen. Die DE 197 38 079 A1 zeigt ein im Wesentlichen hexagonales Abtriebsprofil.

Ein gattungsgemäßes Schraubwerkzeug wird in der GB 2390317A, welche den Oberbegriff des Anspruchs 1 offenbart, beschrieben. Ein Schaft besitzt an seinen beiden freien Enden ein Mehrkantprofil und eine Höhlung. In der Höhlung steckt jeweils ein Einsatz mit einem anderen Mehrkantprofil. Die beiden Einsätze werden von einem Federelement derart beaufschlagt, dass sie in die Höhlung hineinverlagert werden können. In der aus der Höhlung herausragenden Stellung stützen sich die Einsätze mit Anschlägen an Gegenanschlägen des Schaftes ab.

Die GB 2329859A beschreibt ein Schraubwerkzeug, bei dem in einer Höhlung ein Einsatz steckt, der sich mit einem Kopf an einer Stufe der Höhlung abstützt und der von einem Federelement beaufschlagt wird.

### Zusammenfassung der Erfindung

Der Erfindung liegt die Aufgabe zugrunde, ein Schraubwerkzeug der gattungsgemäßen Art gebrauchsvorteilhaft weiterzubilden.

Gelöst wird die Aufgabe durch die in den Ansprüchen angegebene Erfindung, wobei die Unteransprüche nicht nur vorteilhafte Weiterbildungen der in den nebengeordneten Ansprüchen angegebenen Erfindung, sondern auch eigenständige Lösungen der Aufgabe darstellen.

Zunächst und im Wesentlichen wird vorgeschlagen, dass das Schraubwerkzeug einen länglichen Schaft aufweist. Der längliche Schaft besitzt an einem Ende ein Abtriebsprofil. Im Bereich des Abtriebsprofils befindet sich eine Stirnseite. In der Stirnseite befindet sich eine Öffnung einer Höhlung. In der Höhlung steckt drehfest zum Schaft ein in Richtung der Achse des Schaftes des Schraubwerkzeuges verschieblicher Einsatz. Der Einsatz kann gegen die Rückstellkraft eines Federelementes verschoben werden. Der Einsatz ragt mit einem Ende aus der Höhlung heraus. Dieses Ende bildet ein zweites Abtriebsprofil. Es ist insbesondere vorgesehen, dass das zweite Abtriebsprofil dem ersten Abtriebsprofil ähnlich ist. Hat beispielsweise das erste Abtriebsprofil einen hexagonalen Querschnitt oder einen modifiziert-hexagonalen Querschnitt, wie er von der DE 197 38 079 A1 beschrieben ist, so hat gemäß einer Variante der Erfindung der Querschnitt des zweiten Abtriebsprofils einen ähnlichen Querschnitt. Das zweite Abtriebsprofil unterscheidet sich vom ersten Abtriebsprofil im Wesentlichen durch eine kleinere Schlüsselweite. Gemäß einer Variante können das erste Abtriebsprofil und das zweite Abtriebsprofil aber auch unähnlich gestaltet sein, so ist beispielsweise vorgesehen, dass das zweite Abtriebsprofil ein Kreuzschlitzprofil oder ein Schlitzprofil oder auch ein umlaufendes Wellenprofil aufweist, wie es die DE 197 38 079 A1 beschreibt. Das erste Abtriebsprofil kann auch ein derartiges Wellenprofil sein. Gemäß einer Weiterbildung der Erfindung wird vorgeschlagen, dass sich das Federelement in einer sich an die Höhlung anschließenden Kammer erstreckt. Es kann eine vorgespannte Druckfeder und insbesondere eine Wendelgangdruckfeder sein. Ein Ende des Federelementes stützt sich an einer Stirnfläche des Einsatzes ab. Es handelt sich dabei um eine Stirnfläche, die dem Abtriebsprofil des Einsatzes gegenüberliegt. Es kann vorgesehen sein, dass sich der Einsatz gegen die Rückstellkraft des Federelementes vollständig in die Höhlung einschieben lässt, bis eine Stirnseite des Einsatzes in der Ebene der Stirnseite des ersten Abtriebsprofils liegt. Das dem zweiten Abtriebsprofil gegenüberliegende Ende des Einsatzes kann einen radial bezogen auf die Achse vorstehenden Kopf ausbilden. Ordnet man dem in der Höhlung steckenden Schaft eine charakteristische Strecke zu, beispielsweise die Kantenlänge des Mehrkantprofils des zweiten Abtriebsprofils oder den Abstand zweier voneinander weg weisenden Flächen des Mehrkantprofils, so besitzt der Kopf eine gegenüber dieser charakteristischen Strecke größere charakteristische Strecke. Der radial vorstehende Anschlag wirkt mit einer Stufe der Höhlung bzw. der Kammern zusammen, mit dem verhindert wird, dass der Einsatz von der Druckfeder aus der Höhlung herausgeschoben wird. Die vorgespannte Druckfeder kann somit den Einsatz in einer anschlagbegrenzten Stellung halten, in der das zweite Abtriebsprofil aus der Höhlung herausragt. Mit dem zweiten Abtriebsprofil kann eine Schraube gedreht werden, die eine dieser angepassten Schraubwerkzeugeinstecköffnung besitzt. Mit dem ersten Abtriebsprofil kann eine Schraube gedreht werden, die eine Schraubwerkzeugeinstecköffnung besitzt, die größer ist. Das Schraubwerkzeug wird in diese größere Schraubwerkzeugeinstecköffnung eingesteckt. Dabei berührt der aus der Höhlung herausragende Einsatz mit seiner Stirnseite den Boden der Schraubwerkzeugeinstecköffnung. Durch Ausüben eines axialen Drucks weicht der Einsatz in die Höhlung aus, so dass das erste, gegenüber dem zweiten größere Abtriebsprofil in die Schraubwerkzeugeinstecköffnung eingesetzt werden kann. Nach Drehen der Schraube kann das Werkzeug wieder aus der Schraubwerkzeugeinstecköffnung herausgezogen werden. Dabei verlagert die sich entspannende Druckfeder den Einsatz wieder zurück in die Anschlagstellung.

Der Schaft kann an seinem zweiten Ende ein drittes Abtriebsprofil aufweisen. Das dritte Abtriebsprofil kann ebenso wie das erste Abtriebsprofil materialeinheitlich vom Schaft ausgebildet sein. Das dritte Abtriebsprofil weist ebenfalls eine Stirnseite mit einer Öffnung einer Höhlung auf. In dieser zweiten Höhlung steckt ein zweiter Einsatz, der ebenfalls gegen die Rückstellkraft einer Feder verlagerbar ist. Es kann sich dabei um dieselbe Feder handeln, die auch den das zweite Abtriebsprofil aufweisenden Einsatz beaufschlagt. Das dritte Abtriebsprofil kann eine Größe besitzen, die etwas größer oder etwas kleiner ist als die Größe des ersten Abtriebsprofils. Bevorzugt ist die Größe des dritten Abtriebsprofils aber größer als die Größe des zweiten Abtriebsprofils. Das vierte Abtriebsprofil ist wiederum vom zweiten Abtriebsprofil verschieden und kann größer oder kleiner sein als das zweite Abtriebsprofil.

Das erfindungsgemäße Schraubwerkzeug besitzt einen Schaft, der an seinen beiden Enden verschieden große Abtriebsprofile aufweisen kann. Zwischen den beiden Abtriebsprofilen kann der Schaft einen größeren Durchmesser aufweisen. In dem Bereich zwischen den Abtriebsprofilen kann der Schaft einen Mehrkantquerschnitt aufweisen, beispielsweise kann das Mehrkantprofil eine größere Kantenlänge aufweisen als das Mehrkantprofil der beiden Abtriebsprofile. Das Schraubwerkzeug kann ein Schraubendrehereinsatz sein. Mit dem profilierten Schaft kann der Schraubendrehereinsatz in ein Antriebswerkzeug, beispielsweise in eine mehrkantige Aufnahmeöffnung einer Knarre oder Ratsche eingesteckt werden. Der Schaft besitzt eine durch Räumen oder dergleichen gefertigte Zentralbohrung, die sich in Richtung der Achse des Schaftes von einer Stirnseite zur anderen Stirnseite erstreckt. Die Zentralbohrung ist zu beiden Seiten hin offen. Die beiden Enden der Zentralbohrung bilden die oben genannten Höhlungen aus, in denen jeweils ein Einsatz mit verschieden großen Abtriebsprofilen steckt. Der in einer ersten Höhlung steckende Einsatz bildet das zweite Abtriebsprofil aus, welches kleiner ist als das dritte Abtriebsprofil, welches von dem zweiten Einsatz ausgebildet ist, der in einer zweiten Höhlung steckt, deren Querschnittsfläche größer ist als die Querschnittsfläche der ersten Höhlung. Der Kopf des ersten Einsatzes kann einen Querschnitt besitzen, der größer ist als der Querschnitt des zweiten Abtriebsprofils und etwa dem Querschnitt der zweiten Höhlung entspricht, so dass der erste Einsatz durch die zweite Höhlung in die Zentralbohrung gesteckt werden kann. Nach dem Einstecken des ersten Einsatzes wird das Federelement in die Zentralbohrung eingesteckt, so dass es in der sich an die Höhlung anschließenden Kammer liegt. In die zweite Höhlung wird schließlich der zweite Einsatz gesteckt. Dieser besitzt an seinem dem Abtriebsprofil gegenüberliegenden Ende eine Umfangsnut. In der Umfangsnut liegt ein C-förmig radial einwärts elastisch verformbares Anschlagelement, beispielsweise ein C-förmiges Federelement. Das Anschlagelement kann soweit verformt werden, dass der zweite Einsatz in die zweite Höhlung eingeschoben werden kann. An die zweite Höhlung schließt sich die Kammer an, die einen größeren Querschnitt aufweist, so dass sich eine Stufe ausbildet. Erreicht das komprimierte Anschlagelement die Kammer, kann es sich nach radial außen expandieren und sich auf der Stufe abstützen. Der zweite Einsatz kann dann ebenso wie der erste Einsatz in der oben beschriebenen Weise in die ihm zugeordnete Höhlung eingeschoben werden, bis die Stirnseite des Einsatzes mit der Stirnseite der die Höhlung aufweisenden Stirnseite des Schaftes bündig ist. Die Druckfeder kann auch so ausgebildet sein, dass beide Einsätze gleichzeitig vollständig in die ihnen zugeordneten Höhlungen eingeschoben werden können, so dass gleichzeitig die Stirnfläche des ersten Abtriebsprofils mit der Stirnfläche des zweiten Abtriebsprofils und die Stirnfläche des dritten Abtriebsprofils mit der Stirnfläche des vierten Abtriebsprofils in einer Ebene liegen. Es kann vorgesehen sein, dass beide Einsätze jeweils Umfangsnuten aufweisen, in denen ein elastisch verformbares Anschlagelement, beispielsweise ein C-förmiges Federelement einliegt.

### Kurze Beschreibung der Zeichnungen

Ausführungsbeispiele der Erfindung werden nachfolgend anhand beigefügter Zeichnungen erläutert. Es zeigen:
- Fig. 1: in einer Ansicht einen Schraubendrehereinsatz eines ersten Ausführungsbeispiels,
- Fig. 2: eine Stirnseitenansicht des Schraubendrehereinsatzes,
- Fig. 3: den Schnitt gemäß der Linie III-III,
- Fig. 4: einen ersten Anwendungsfall, bei dem ein erstes Abtriebsprofil 2 in eine Schraubwerkzeugeinstecköffnung 32 einer Schraube 31 eingesteckt ist,
- Fig. 5: einen zweiten Anwendungsfall, bei dem ein zweites Abtriebsprofil 21 in eine Schraubwerkzeugeinstecköffnung 32 einer Schraube 31 eingesteckt ist,
- Fig. 6: einen dritten Anwendungsfall, bei dem ein drittes Abtriebsprofil 12 in eine Schraubwerkzeugeinstecköffnung 32 einer Schraube 31 eingesteckt ist,
- Fig. 7: einen vierten Anwendungsfall, bei dem ein viertes Abtriebsprofil 27 in eine Schraubwerkzeugeinstecköffnung 32 einer Schraube 31 eingesteckt ist,
- Fig. 8: eine teilweise aufgebrochene perspektivische Darstellung des ersten Ausführungsbeispiels,
- Fig. 9: eine Darstellung gemäß Fig. 3 eines zweiten Ausführungsbeispiels,
- Fig. 10: eine Darstellung gemäß Fig. 9, wobei jedoch beide Einsätze 19, 25 gleichzeitig vollständig in die ihnen zugeordneten Höhlungen 4, 14 eingeschoben sind,
- Fig. 11: eine erste Variante eines Einsatzes 19 in Form eines Mehrkant-Abtriebsprofils 21,
- Fig. 12: eine zweite Variante eines Einsatzes 19, mit einem Abtriebsprofil 21 in Form eines umlaufenden Wellenprofils,
- Fig. 13: eine dritte Variante eines Einsatzes 19 ebenfalls mit einem Abtriebsprofil 21 in Form eines umlaufenden Wellenprofils, jedoch mit einer in der Stirnseite 20 angeordneten Öffnung 34
- Fig. 14: eine vierte Variante eines Einsatzes 19 mit einem Abtriebsprofil 21 in Form eines länglichen Rechtecks zum Eingriff in den Schlitz einer Schlitzschraube,
- Fig. 15: in einer Darstellung gemäß Fig. 1 ein fünftes Ausführungsbeispiel,
- Fig. 16: in einer Darstellung gemäß Fig. 2 das fünfte Ausführungsbeispiel,
- Fig. 17: in einer Darstellung gemäß Fig. 1 ein sechstes Ausführungsbeispiel,
- Fig. 18: in einer Darstellung gemäß Fig. 2 das sechste Ausführungsbeispiel,
- Fig. 19: in einer Darstellung gemäß Fig. 3 das sechste Ausführungsbeispiel,

### Beschreibung der Ausführungsformen

Der Schraubendrehereinsatz besitzt einen Schaft 1, der eine Länge von etwa 25-30 mm aufweist. Ein mittlerer Abschnitt des Schaftes 1 besitzt ein Sechskant-Querschnittsprofil mit Eckaussparungen 16 an den Mehrkantecken des Profils. Mithilfe dieser Eckaussparungen 16 kann der Schaft in einer Einstecköffnung eines nicht dargestellten Antriebswerkzeuges temporär fixiert werden, um mit dem Antriebswerkzeug gedreht werden zu können. Das Antriebswerkzeug kann ein Schraubwerkzeug und insbesondere eine Ratsche oder eine Knarre sein.

Ein erstes Ende des Schaftes 1 bildet ein erstes Abtriebsprofil 2 mit einem Sechskant-Querschnitt aus. Das erste Abtriebsprofil 2 besitzt eine Stirnseite 3 mit einer Öffnung einer Höhlung 4.

Das zweite Ende des Schaftes 1 bildet ein drittes Abtriebsprofil 12 aus, welches ebenfalls ein Sechskant-Profil ist, allerdings mit einer etwas größeren Kantenlänge. Die Stirnseite 13 des dritten Abtriebsprofils 12 besitzt eine Öffnung einer Höhlung 14.

Die beiden Höhlungen 4, 14 bilden zusammen mit einer aus den Kammerabschnitten 7 und 8 bestehenden Kammer 6 eine Zentralbohrung, die sich entlang einer Achse A des Schaftes 1 erstreckt. Während die Querschnittsflächen der Höhlungen 4 und 14 sechseckig sind, können die Querschnitte der Kammerabschnitte 7, 8 rund verlaufen oder ebenfalls mehrkantig gestaltet sein. Die Kammer 6 bildet einen einen ersten Querschnitt aufweisenden Kammerabschnitt 7, der unter Ausbildung einer Stufe 9 in den zweiten Kammerabschnitt 8 übergeht, der einen größeren Querschnitt aufweist.

In der Höhlung 4 steckt ein erster Einsatz 19, der mit einem aus der Höhlung 4 herausragenden Abschnitt ein zweites Abtriebsprofil 21 ausbildet, welches beim Ausführungsbeispiel ein Sechskant-Profil ist. Der Einsatz 19 besitzt von seiner Stirnseite 20 bis zu einem Kopf 22 einen gleichbleibenden Sechskant-Querschnitt. Der Querschnitt des Kopfes 22 ist größer als der Querschnitt der Höhlung 4, so dass der Kopf 22 radial vorstehende Anschlagflächen 23 ausbildet, die sich an einer Stufe 15 abstützen, an der der Kammerabschnitt 7 in die Höhlung 4 übergeht. Der Einsatz 19 steckt somit anschlagbegrenzt und drehfest in der Höhlung 4.

Die Höhlung 14 besitzt einen Innenquerschnitt, der geringfügig größer ist, als der Querschnitt des Kopfes 22, so dass der Einsatz 19 durch die Höhlung 14 eingesteckt werden kann.

Es ist eine Druckfeder 10 und insbesondere eine Wendelgangdruckfeder 10 vorgesehen, die sich mit einem ihrer beiden Enden auf einer Stirnfläche 24 des Einsatzes 19 abstützt.

Ein zweiter Einsatz 25, der einen sich über die gesamte Länge des Einsatzes 25 erstreckenden Schaft 28 ausbildet, besitzt über seine gesamte Länge einen Sechskant-Querschnitt, der geringfügig kleiner ist als der Sechskant-Querschnitt der Höhlung 14. Sein aus der Höhlung 14 herausragendes Ende bildet ein viertes Abtriebsprofil 27 aus, welches größer ist als das zweite Abtriebsprofil 21 aber kleiner als das erste Abtriebsprofil 2.

Das bis in den Kammerabschnitt 8 ragende Ende des Einsatzes 25 weist eine Umfangsnut 30 auf. Die Umfangsnut 30 hat eine derartige Tiefe, dass ein federnder Klemmring 11 in der Umfangsnut 30 Aufnahme finden kann. Wird der Klemmring 11 in radialer Richtung zusammengedrückt, so kann der Einsatz 25 mit seiner Stirnfläche 29 voran in die Höhlung 14 eingesteckt werden. Dabei stützt sich das zweite Ende des Federelementes 10 auf der Stirnfläche 29 ab. Überläuft der Klemmring 11 die Stufe 15', kann er in Radialrichtung ausweichen, um sich an einer zweiten Stufe 15' abzustützen, um den drehfest dem Schaft angeordneten Einsatz 25 am Heraustreten aus der Höhlung 14 zu hindern.

Die bei der Montage komprimierte Druckfeder 10 hält die beiden Einsätze 19, 25 in der in der Figur 3 dargestellten anschlagbegrenzten Vortrittsstellung, in der das zweite Abtriebsprofil 21 und das vierte Abtriebsprofil 27 über die jeweiligen Stirnseiten 3, 13 des Schaftes 1 heraustreten. Durch einen axialen Druck entweder auf die Stirnseite 20 des Einsatzes 19 oder auf die Stirnseite 26 des Einsatzes 25 kann der jeweilige Einsatz 19, 25 in Axialrichtung soweit verlagert werden, dass seine Stirnfläche 20 bzw. 26 mit der Stirnfläche 3, 13 des Schaftes 1 fluchtet.

Die Funktionsweise des Schraubwerkzeuges ist die folgende:
Um mit dem ersten Abtriebsprofil 2 eine Schraube 31 drehen zu können, ist das zweite Abtriebsprofil 21 in die Schraubwerkzeugeinstecköffnung 32 der Schraube 31 einzustecken. Da die Schraubwerkzeugeinstecköffnung 32 der Größe des ersten Abtriebsprofils 2 entspricht und sich die Stirnseite 20 des zweiten Abtriebsprofils 21 auf dem Boden 33 der Schraubwerkzeugeinstecköffnung 32 abstützt, wird der Einsatz 19 beim Aufbringen einer axialen Kraft auf den Schaft 1 in die Höhlung 4 verlagert, so dass das erste Abtriebsprofil 2 in die Schraubwerkzeugeinstecköffnung 32 gemäß Figur 4 eingesteckt werden kann. Die Anschlagfläche 23 des Kopfes 22 hat sich dabei von der Stufe 15 entfernt. Beim Herausziehen des ersten Abtriebsprofils 2 aus der Schraubwerkzeugeinstecköffnung 32 drückt die Druckfeder 10 den Einsatz 19 wieder in die in Figur 3 dargestellte Ausgangsstellung.

Die Figur 5 zeigt die Verwendung des zweiten Abtriebsprofils 21 in einer Schraubwerkzeugeinstecköffnung 23 mit einem Querschnitt, der dem zweiten Abtriebsprofil 21 entspricht. Wird das zweite Abtriebsprofil 21 in die Schraubwerkzeugeinstecköffnung 32 eingesteckt, so wird sich die Stirnseite 20 ebenfalls am Boden 33 abstützen. Hier stützt sich allerdings die Stirnseite 3 des ersten Abtriebsprofils 2 auf der Stirnfläche des Schraubenl<opfes ab. Die Anschlagfläche 23 kann sich geringfügig von der Stufe 15 beabstanden.

Die Figur 6 zeigt einen Anwendungsfall analog zu Figur 4, bei dem die Schraubwerkzeugeinstecköffnung der Schraube 31 einen Querschnitt aufweist, der dem Querschnitt des dritten Abtriebsprofils 12 entspricht. Wird das dritte Abtriebsprofil 12 in die Schraubwerkzeugeinstecköffnung 32 eingesteckt, so stützt sich die Stirnseite 26 des Einsatzes 25 auf dem Boden 33 der Schraubwerkzeugeinstecköffnung 32 ab. Der Einsatz 25 wandert in die Höhlung 14 hinein, wobei sich der Klemmring 11 von der Stufe 15 beabstandet.

Die Figur 7 zeigt einen Anwendungsfall analog zu Figur 5. Der Querschnitt der Schraubwerkzeugeinstecköffnung 32 entspricht hier dem Querschnitt des vierten Abtriebsprofils 27. Wird das vierte Abtriebsprofil 27 in die Schraubwerkzeugeinstecköffnung 32 eingesteckt, so kann sich die Stirnseite 13 des dritten Abtriebsprofils 12 auf der Stirnfläche des Schraubenkopfes der Schraube 31 abstützen.

In jeder der in den Figuren 4 - 7 dargestellten Betriebsstellungen kann der Schaft zum Drehen der Schraube 31 drehangetrieben werden. Hierzu greift an den Mehrkantflächen des mittleren Bereichs des Schaftes 1 ein entsprechendes Schraubwerkzeug an. Die Mehrkantflächen der Einsätze 19, 25 liegen flächig an Mehrkantflächen der Höhlungen 4, 14 an, so dass die Einsätze 19, 25 axial verschieblich aber drehfest dem Schaft 1 zugeordnet sind. Das insgesamt etwa 35 mm lange Schraubwerkzeug ist somit in der Lage, Schrauben mit vier verschieden großen Schraubwerkzeugeinstecköffnungen zu betätigen.

Die Figur 9 zeigt ein zweites Ausführungsbeispiel, das sich vom ersten Ausführungsbeispiel im Wesentlichen nur dadurch unterscheidet, dass auch der Einsatz 19 an seinem vom Abtriebsprofil 21 weg weisenden Ende eine Umfangsnut 30 aufweist, in der ein Federring angeordnet ist. Die Erfindung umfasst somit auch solche Schraubendrehereinsätze, bei denen beide Einsätze 19, 25 jeweils an ihren den Abtriebsprofilen 21, 27 gegenüberliegenden Enden Umfangsnuten 30 mit darin einliegenden C-förmigen Federringen aufweisen.

Die Figur 10 zeigt eine Situation, bei der beide Einsätze 19, 25 vollständig in die ihnen zugeordneten Höhlungen 4, 14 eingeschoben sind, so dass die Stirnfläche 20 mit der Stirnseite 3 und die Stirnseite 26 mit der Stirnseite 13 fluchten. Diese Stellung kann insbesondere dann erreicht werden, wenn der Schraubendrehereinsatz in einem Standardbithalter eingesteckt ist, der eine Sackbohrung aufweist, in die der Schaft 1 einsteckbar ist und der Halteelemente wie beispielsweise Rastkugeln aufweist, die in Eckaussparungen 16 eingreifen. Die Stirnseite 20 bzw. 26 stützt sich dann am Boden der Sackbohrung ab.

Die Figur 11 zeigt in einer perspektivischen Darstellung einen Einsatz 19 mit einem Mehrkantquerschnitt. Es kann sich dabei auch um einen Vierkantquerschnitt als Abtriebsprofil 21 handeln.

Die Figur 12 zeigt in einer perspektivischen Darstellung einen Einsatz 19 mit einem umlaufenden Wellenprofil als Abtriebsprofil 21, wie es unter der Bezeichnung Torx bekannt ist.

Die Figur 13 zeigt eine Modifikation des in der Figur 12 dargestellten Einsatzes 19. Auch hier besitzt das Abtriebsprofil 21 ein Torx-Profil. Die Stirnfläche 20 besitzt jedoch eine Öffnung 34.

Die Figur 14 zeigt in einer perspektivischen Darstellung einen Einsatz 19 mit einem Abtriebsprofil 21 zum Einstecken in einen Schlitz einer Schlitzschraube.

Weitere, in den Figuren nicht dargestellte Ausführungsbeispiele besitzen abweichend von den in den Figuren 11 - 14 ausgebildete Abtriebsprofile 21, beispielsweise ein Kreuzschlitzprofil, ein Dreieckprofil. Der rückwärtige, in der Höhlung des Schaftes steckende Abschnitt der Einsätze ist als Mehrkant profiliert.

Die Figuren 15 und 16 zeigen ein fünftes Ausführungsbeispiel, bei dem die Abtriebsprofile 2 und 12 Torx-Profile sind, die voneinander verschiedene Schlüsselweiten ausbilden. Die Abtriebsprofile 21 und 27 haben ein Sechskantprofil.

Die Figuren 17 - 19 zeigen ein sechstes Ausführungsbeispiel, bei dem die ersten und zweiten Abtriebsprofile 2, 12 Sechskantprofile sind. Die Abtriebsprofile 21 und 27 der in stirnseitigen Öffnungen steckenden Einsätze 19, 25 sind hingegen keine Mehrkantprofile. Der Einsatz 19 besitzt ein Kreuzschlitzprofil. Der Einsatz 25 besitzt ein Flachprofil. Der Schaft 1 besitzt eine die Kammer 6 ausbildende sich von der Stirnseite 3 zur gegenüberliegenden Stirnseite 13 offene Durchgangsbohrung, die in Ihrer Mitte einen querschnittsvergrößerten Bereich aufweist, in dem sich das Federelement 10 erstreckt, das die beiden Einsätze 19, 25 in einer voneinander weg weisenden Richtung mit einer Federkraft beaufschlagt.

Auch bei den in den Figuren 15 - 19 dargestellten Ausführungsbeispielen besitzen die Abschnitte der Kammer 6, in denen die Einsätze 19, 25 verschieblich gelagert sind, ein Mehrkantprofil, insbesondere ein Sechskantprofil. Die dort verschieblich gelagerten Abschnitte der Einsätze 19, 25 besitzen ein entsprechendes Sechskantprofil. Die beiden Einsätze 19, 25 können in der zuvor beschriebenen Weise vollständig in die Kammer 6 eingeschoben werden, bis die Stirnfläche 20 bündig in der Stirnseite 3 bzw. die Stirnfläche 26 bündig in der Stirnseite 13 liegt.

**Liste der Bezugszeichen**

| | | | |
|---|---|---|---|
| 1 | Schaft | 29 | Stirnfläche |
| 2 | erstes Abtriebsprofil | 30 | Umfangsnut |
| 3 | Stirnseite | 31 | Schraube |
| 4 | Höhlung | 32 | Schraubwerkzeugeinstecköffnung |
| 5 | Stufe | | |
| 6 | Kammer | 33 | Boden |
| 7 | Kammerabschnitt | 34 | Stützelement |
| 8 | Kammerabschnitt | | |
| 9 | Stufe | A | Achse |
| 10 | Druckfeder | | |
| 11 | Klemmring | | |
| 12 | drittes Abtriebsprofil | | |
| 13 | Stirnseite | | |
| 14 | Höhlung | | |
| 15 | Stufe | | |
| 15' | Stufe | | |
| 16 | Eckaussparung | | |
| 17 | Stufe | | |
| 18 | Stufe | | |
| 19 | Einsatz | | |
| 20 | Stirnseite | | |
| 21 | zweites Abtriebsprofil | | |
| 22 | Kopf | | |
| 23 | Anschlagfläche | | |
| 24 | Stirnfläche | | |
| 25 | Einsatz | | |
| 26 | Stirnseite | | |
| 27 | viertes Abtriebsprofil | | |
| 28 | Schaft | | |

## Patentansprüche

1. Schraubwerkzeug mit einem länglichen Schaft (1), der an seinen beiden Enden jeweils ein Abtriebsprofil (2, 12) zum Einstecken in eine Schraubwerkzeug-Einstecköffnung (23) einer Schraube (31) aufweist, mit einem ersten Einsatz (19) und einem zweiten Einsatz (25), welche Einsätze (19, 25) jeweils in einer zu einer Stirnseite (3) der Abtriebsprofile (2, 12) offenen ersten und zweiten Höhlung (4, 14) drehfest und axial verschieblich angeordnet sind, mit ihren aus der Höhlung (4, 14) herausragenden Enden jeweils ein Abtriebsprofil (21, 27) ausbilden, sich in einer aus der Höhlung herausragenden Stellung jeweils mit einem Anschlag an einem Gegenanschlag des Schaftes (1) abstützen und gegen die Rückstellkraft eines in einer sich zwischen der ersten Höhlung (4) und der zweiten Höhlung (14) erstreckenden Kammer (7, 8) angeordneten Federelementes (10) durch Aufbringen einer axialen Kraft in die jeweilige Höhlung (4, 14) hinein verlagerbar sind, **dadurch gekennzeichnet, dass** die erste Höhlung (4) und die zweite Höhlung (14) unter Ausbildung einer ersten und einer zweiten Stufe (15, 15') in die eine größere Innenquerschnittsfläche als die daran angrenzende Höhlung (4, 14) aufweisende Kammer (7, 8) übergeht, wobei die erste Stufe (15) den Gegenanschlag, an dem sich der Anschlag des ersten Einsatzes (19) abstützt, ausbildet und die zweite Stufe (15') den Gegenanschlag des zweiten Einsatzes (25) ausbildet, an dem sich der elastisch radial einwärts verformbare Anschlag (11) des zweiten Einsatzes (25) abstützt.

2. Schraubwerkzeug nach Anspruch 1, **dadurch gekennzeichnet, dass** der elastisch radial einwärts verformbare Anschlag (11) eine Ringform aufweist und in einer Vertiefung (30) des zweiten Einsatzes (25) einliegt.

3. Schraubwerkzeug nach Anspruch 2, **dadurch gekennzeichnet, dass** der Anschlag (11) ein spaltoffener Klemmring ist und die Vertiefung (30) eine Umfangsnut im zweiten Einsatz (25) ist.

4. Schraubwerkzeug nach einem der vorhergehenden Ansprüche, **dadurch gekennzeichnet, dass** die Kammer (7, 8) einen sich an die erste Stufe (15) anschließenden ersten Kammerabschnitt (7) ausbildet und einen sich an die zweite Stufe (15') anschließenden zweiten Kammerabschnitt (8) ausbildet, dessen Innenquerschnittsfläche größer ist als die Innenquerschnittsfläche des ersten Kammerabschnitts (7).

5. Schraubwerkzeug nach einem der vorhergehenden Ansprüche, **dadurch gekennzeichnet, dass** der Anschlag des ersten Einsatzes (19) von einem Kopf (22) ausgebildet ist, dessen Querschnitt größer ist als der Innenquerschnitt der Höhlung (4) und der radial vorstehende Anschlagflächen (23) ausbildet, die sich an der ersten Stufe (15) abstützen und/oder dass die erste Höhlung (4) einen Mehrkantquerschnitt aufweist und der Kopf (22) sich an jeder Mehrkantseite auf der Stufe (15) abstützt.

6. Schraubwerkzeug nach einem der vorhergehenden Ansprüche, **dadurch gekennzeichnet, dass** das Federelement (10) sich mit jedem seiner beiden Enden an einer Stirnseite (24, 29) eines der beiden Einsätze (19, 25) abstützt.

7. Schraubwerkzeug nach einem der Ansprüche 5 oder 6, wenn von 5 abhängig, **dadurch gekennzeichnet, dass** der Kopf (22) eine derartige Querschnittsfläche aufweist, dass der erste Einsatz (19) mitsamt dem Kopf (22) in Axialrichtung durch die zweite Höhlung (14) in die Kammer (6, 7) einführbar ist.

8. Schraubwerkzeug nach einem der vorhergehenden Ansprüche, **dadurch gekennzeichnet, dass** das der ersten Höhlung (4) räumlich zugeordnete Abtriebsprofil des Schaftes (1) ein erstes Abtriebsprofil, das Abtriebsprofil des ersten Einsatzes (19) ein zweites Abtriebsprofil, das der zweiten Höhlung (14) räumlich zugeordnete Abtriebsprofil des Schaftes (1) ein drittes Abtriebsprofil und das Abtriebsprofil des zweiten Einsatzes (25) ein viertes Abtriebsprofil ausbildet.

9. Schraubwerkzeug nach einem der vorhergehenden Ansprüche, **dadurch gekennzeichnet, dass** die Abtriebsprofile (2, 12, 21, 27) Mehrkantprofile mit voneinander verschiedenen Kantenlängen sind und/oder dass die Abtriebsprofile (2, 12, 21, 27) ähnliche umlaufende Wellenprofile aufweisen und/oder dass die Querschnitte des vom Einsatz (19, 25) gebildeten zweiten Abtriebsprofils (21) oder vierten Abtriebsprofils (27) dem Querschnitt des dem Einsatz (19, 25) zugeordneten ersten Abtriebsprofils (2) oder dritten Abtriebsprofils (12) unähnlich ist und/oder dass das zweite Abtriebsprofil (21) oder vierte Abtriebsprofil (27) ein Kreuzschlitzprofil oder ein Schlitzprofil aufweist.

10. Schraubwerkzeug nach einem der vorhergehenden Ansprüche, **dadurch gekennzeichnet, dass** das zweite Abtriebsprofil (21) und/oder das vierte Abtriebsprofil (27) derart vollständig in die Höhlung (4) verlagerbar ist, dass die Stirnseite (20, 24) des Einsatzes (19, 25) und die Stirnseite (3, 13) des Schaftes (1) bündig in einer gemeinsamen Ebene liegen und/oder dass das zweite Abtriebsprofil (21) und das vierte Abtriebsprofil (27) gleichzeitig vollständig in die Höhlung (4) verlagerbar sind.

11. Schraubwerkzeug nach einem der vorhergehenden Ansprüche, **dadurch gekennzeichnet, dass** der Schaft (1) von einem in einen Mehrkantfutter einsteckbaren Schraubendrehereinsatz gebildet ist.

12. Schraubwerkzeug nach einem der Ansprüche 1, 2, 3, 7, 8 oder 9, **dadurch gekennzeichnet, dass** der Einsatz (19) in einer als Sackbohrung ausgebildeten Kammer (6) oder in einer von einem Stützelement (34) verschlossenen Kammer (6) einliegt, wobei sich das Federelement (10) am Boden (41) der Kammer (6) oder am Stützelement (34) abstützt.

## Claims

1. A screwdriving tool with an elongate shaft (1), which respectively has on both of its ends an output profile (2, 12) for insertion into a screwdriving tool insertion opening (23) of a screw (31), and with a first insert (19) and a second insert (25), wherein said inserts (19, 25) are respectively arranged in a first and second cavity (4, 14), which is open toward an end face (3) of the output profiles (2, 12), in a rotationally fixed and axially displaceable manner, respectively form an output profile (21, 27) with their ends protruding out of the cavity (4, 14), are respectively supported with a stop on a counter stop of the shaft (1) in a position, in which they protrude out of the cavity, and can be displaced into the respective cavity (4, 14) against the restoring force of a spring element (10), which is arranged in a chamber (7, 8) extending between the first cavity (4) in the second cavity (14), by exerting an axial force, **characterized in that** the first cavity (4) and the second cavity (14) respectively transform into the chamber (7, 8), which has a greater internal cross-sectional area than the adjoining cavity (4, 14), such that a first and a second step (15, 15') are formed, wherein the first step (15) forms the counter stop, on which the stop of the first insert (19) is supported, and the second step (15') forms the counter stop of the second insert (25), on which the stop (11) of the second insert (25), which can be elastically deformed radially inward, is supported.

2. The screwdriving tool according to claim 1, **characterized in that** the stop (11), which can be elastically deformed radially inward, has a ring shape and lies in a depression (30) of the second insert (25).

3. The screwdriving tool according to claim 2, **characterized in that** the stop (11) is a clamping ring with an open gap and the depression (30) is a circumferential groove in the second insert (25).

4. The screwdriving tool according to one of the preceding claims, **characterized in that** the chamber (7, 8) forms a first chamber section (7) adjoining the first step (15) and a second chamber section (8) adjoining the second step (15'), wherein the internal cross-sectional area of said second chamber section is greater than the internal cross-sectional area of the first chamber section (7).

5. The screwdriving tool according to one of the preceding claims, **characterized in that** the stop of the first insert (19) is formed by a head (22), the cross section of which is larger than the internal cross section of the cavity (4) and which forms radially protruding stop surfaces (23) supported on the first step (15), and/or in that the first cavity (4) has a polygonal cross section and the head (22) is supported on the step (15) on each polygon side.

6. The screwdriving tool according to one of the preceding claims, **characterized in that** the spring element (10) is supported on an end face (24, 29) of one of the two inserts (19, 25) with each of its two ends.

7. The screwdriving tool according to one of the claims 5 or 6, **characterized in that** the head (22) has such a cross-sectional area that the first insert (19) including the head (22) can be axially inserted into the chamber (6, 7) through the second cavity (14).

8. The screwdriving tool according to one of the preceding claims, **characterized in that** the output profile of the shaft (1), which is spatially assigned to the first cavity (4), forms a first output profile, the output profile of the first insert (19) forms a second output profile, the output profile of the shaft (1), which is spatially assigned to the second cavity (14), forms a third output profile and the output profile of the second insert (25) forms a fourth output profile.

9. The screwdriving tool according to one of the preceding claims, **characterized in that** the output profiles (2, 12, 21, 27) are polygonal profiles with different edge lengths and/or **in that** the output profiles (2, 12, 21, 27) have similar circumferential wave profiles and/or **in that** the cross sections of the second output profile (21) or the fourth output profile (27) formed by the insert (19, 25) are dissimilar to the cross section of the first output profile (2) or the third output profile (12) assigned to the insert (19, 25) and/or **in that** the second output profile (21) or the fourth output profile (27) has a cross slot profile or a slot profile.

10. The screwdriving tool according to one of the preceding claims, **characterized in that** the second output profile (21) and/or the fourth output profile (27) can be completely displaced into the cavity (4) in such a way that the end face (20, 24) of the insert (19, 25) and the end face (3, 13) of the shaft (1) lie flush in a common plane and/or **in that** the second output profile (21) and the fourth output profile (27) can be completely displaced into the cavity (4) simultaneously.

11. The screwdriving tool according to one of the preceding claims, **characterized in that** the shaft (1) is formed by a screwdriver insert that can be inserted into a polygonal chuck.

12. The screwdriving tool according to one of claims 1, 2, 3, 7, 8 or 9, **characterized in that** the insert (19) lies in a chamber (6) in the form of a blind bore or in a chamber (6) that is closed by a support element (34), wherein the spring element (10) is supported on the base (41) of the chamber (6) or on the support element (34).

## Revendications

1. Outil de vissage comprenant une tige allongée (1) qui présente à chacune de ses deux extrémités un profil de sortie (2, 12) destiné à être inséré dans une ouverture d'insertion d'outil de vissage (23) d'une vis (31), comprenant un premier insert (19) et un deuxième insert (25), lesquels inserts (19, 25) sont disposés de manière solidaire en rotation et mobile axialement dans une première et une deuxième cavités (4, 14) ouvertes vers une face frontale (3) des profils de sortie (2, 12), forment avec leurs extrémités dépassant de la cavité (4, 14) respectivement un profil de sortie (21, 27), s'appuient dans une position dépassant de la cavité respectivement avec une butée sur une contre-butée de la tige (1) et sont déplacés contre la force de rappel d'un élément à ressort (10) disposé dans une chambre (7, 8) s'étendant entre la première cavité (4) et la deuxième cavité (14), sont déplaçables dans la cavité respective (4, 14) par application d'une force axiale, **caractérisé en ce que** la première cavité (4) et la deuxième cavité (14) se transforment en une chambre (7, 8) présentant une section transversale intérieure plus grande que la cavité (4, 14) adjacente, en formant un premier et un deuxième gradins (15, 15') , le premier gradin (15) formant la butée contre laquelle s'appuie la butée du premier insert (19) et le deuxième gradin (15') formant la butée du deuxième insert (25) contre laquelle s'appuie la butée (11) du deuxième insert (25), déformable élastiquement vers l'intérieur dans le sens radial.

2. Outil de vissage selon la revendication 1, **caractérisé en ce que** la butée (11) déformable élastiquement vers l'intérieur dans le sens radial présente une forme annulaire et est logée dans un renfoncement (30) du deuxième insert (25).

3. Outil de vissage selon la revendication 2, **caractérisé en ce que** la butée (11) est une bague de serrage à fente ouverte et que le renfoncement (30) est une rainure périphérique dans le deuxième insert (25).

4. Outil de vissage selon l'une des revendications précédentes, **caractérisé en ce que** la chambre (7, 8) forme une première partie de chambre (7) raccordée au premier étage (15) et une deuxième partie de chambre (8) raccordée au deuxième étage (15'), dont la section transversale intérieure est plus grande que la section transversale intérieure de la première partie de chambre (7).

5. Outil de vissage selon l'une des revendications précédentes, **caractérisé en ce que** la butée du premier insert (19) est formée par une tête (22) dont la section transversale est supérieure à la section transversale interne de la cavité (4) et forme des surfaces de butée (23) saillant radialement qui s'appuient sur le premier étage (15) et/ou **en ce que** la première cavité (4) présente une section transversale polygonale et la tête (22) s'appuie sur chaque côté polygonal de l'étage (15).

6. Outil de vissage selon l'une des revendications précédentes, **caractérisé en ce que** l'élément élastique (10) s'appuie avec chacune de ses deux extrémités sur une face frontale (24, 29) de l'un des deux inserts (19, 25).

7. Outil de vissage selon l'une des revendications 5 ou 6, **caractérisé en ce que** la tête (22) présente une surface de section transversale telle que le premier insert (19) avec la tête (22) peut être introduit dans le sens axial à travers la deuxième cavité (14) dans la chambre (6, 7).

8. Outil de vissage selon l'une des revendications précédentes, **caractérisé en ce que** le profil de sortie de la tige associé spatialement à la première cavité (4) (1) forme un premier profil de sortie, le profil de sortie du premier insert (19) forme un deuxième profil de sortie, le profil de sortie de la tige (1) associé spatialement à la deuxième cavité (14) forme un troisième profil de sortie et le profil de sortie du deuxième insert (25) forme un quatrième profil de sortie.

9. Outil de vissage selon l'une des revendications précédentes, **caractérisé en ce que** les profils de sortie (2, 12, 21, 27) sont des profils polygonaux avec des longueurs d'arêtes différentes les unes des autres et/ou **en ce que** les profils de sortie (2, 12, 21, 27) présentent des profils ondulés périphériques similaires et/ou que les sections transversales du deuxième profil de sortie (21) ou du quatrième profil de sortie (27) formés par l'insert (19, 25) sont différentes de la section transversale du premier profil de sortie (2) ou du troisième profil de sortie (12) associés à l'insert (19, 25) et/ou que le deuxième profil de sortie (21) ou le quatrième profil de sortie (27) présente un profil à empreinte cruciforme ou un profil à empreinte en fente.

10. Outil de vissage selon l'une des revendications précédentes, **caractérisé en ce que** le deuxième profil de sortie (21) et/ou le quatrième profil de sortie (27) peuvent être déplacés complètement dans la cavité (4) de telle sorte que la face frontale (20, 24) de l'insert (19, 25) et la face frontale (3, 13) de la tige (1) soient alignées dans un plan commun et/ou que le deuxième profil de sortie (21) et le quatrième profil de sortie (27) puissent être déplacés simultanément et complètement dans la cavité (4).

11. Outil de vissage selon l'une des revendications précédentes, **caractérisé en ce que** la tige (1) est formée par un embout de tournevis pouvant être inséré dans un mandrin polygonal.

12. Outil de vissage selon l'une des revendications 1, 2, 3, 7, 8 ou 9, **caractérisé en ce que** l'insert (19) est logé dans une chambre (6) conçue comme un alésage borgne ou dans une chambre (6) fermée par un élément de support (34), l'élément à ressort (10) s'appuyant sur le fond (41) de la chambre (6) ou sur l'élément de support (34).
